# EUROPÄISCHE PATENTSCHRIFT

(11) **EP 1 766 731 B1**
(45) Veröffentlichungstag und Bekanntmachung des Hinweises auf die Patenterteilung: **23.07.2008**
(21) Anmeldenummer: 05764305.8
(22) Anmeldetag: 06.07.2005
(51) Int. Cl.: H01R 13/71, H01R 13/703

(54) **VORRICHTUNG ZUR BETÄTIGUNG EINES IN EINEM GEHÄUSE ANGEORDNETEN LEISTUNGSSCHALTERS**
DEVICE FOR ACTUATING A POWER CIRCUIT BREAKER ARRANGED IN A HOUSING
DISPOSITIF POUR ACTIVER UN DISJONCTEUR DE CIRCUIT PLACE DANS UN LOGEMENT

(30) Priorität: 10.07.2004 DE 202004010818 U
(43) Veröffentlichungstag der Anmeldung: 28.03.2007
(73) Patentinhaber: Wiska Hoppmann & Mulsow GmbH, 24568 Kaltenkirchen (DE)
(72) Erfinder: DOHRENDORF, Heino, 24568 Kaltenkirchen (DE)
(74) Vertreter: Glaeser, Joachim
(86) Internationale Anmeldenummer: PCT/EP2005/007263
(87) Internationale Veröffentlichungsnummer: WO 2006/005485

(56) Entgegenhaltungen:
- EP-A- 0 795 439
- DE-A1- 19 706 358
- FR-A- 2 253 292
- FR-A- 2 734 668
- US-A- 1 971 990
- US-A- 3 598 941
- US-A- 4 335 286

## Beschreibung

Die Erfindung bezieht sich auf eine Vorrichtung zur Betätigung eines in einem Gehäuse angeordneten Leistungsschalters für eine von außen zugängliche mehrpolige Steckdose und bezieht sich insbesondere auf eine solche Vorrichtung für die Energieversorgung von Thermocontainern.

Es ist eine Vorrichtung zur Betätigung eines in einem Behälter angeordneten Leistungsschalters für eine von außen zugängliche mehrpolige Steckdose, vorzugsweise für die Energieversorgung bekannt (DE 197 06 358 C2), die einen von außen her zugänglichen Schaltknebel aufweist, der auf einer Schwenkwelle angeordnet ist, die im Inneren des Behälters auf den Kippschaltteil des Leistungsschalters einwirkt. Im Inneren des Gehäuses ist ein hin- und herbeweglicher Schaltblechteil angeordnet, in dessen Langloch der Kippschaltteil des Leistungsschalters Aufnahme findet. Der Schaltblechteil ist mit einer Nockenspur ausgebildet und ein radialer Stift ist an der Schwenkwelle befestigt und ragt in die Nockenspur zwecks Hin- und Herbewegung des Schaltblechteils bei Verdrehung der Schwenkwelle hinein. Der Schaltknebel ragt in den Stecker-Einführungs-Bereich der Steckdose im eingeschalteten Zustand hinein, so dass im eingeschalteten Zustand des Leistungsschalters ein eingesteckter Stecker nicht herausgezogen werden kann. Bei dieser bekannten Vorrichtung müssen viele Teile zusammenwirken, um einen zuverlässigen Betrieb beim Ein- und Ausschalten sicherzustellen und um zu verhindern, dass ein eingesteckter Stecker im eingeschalteten Zustand gezogen werden kann.

Hier setzt die vorliegende Erfindung an und will dieses Ziel mit einer einfach aufgebauten Mechanik erreichen.

Erreicht wir dies durch eine Vorrichtung zur Betätigung eines in einem Gehäuse angeordneten Leistungsschalters für eine von außen zugängliche mehrpolige Steckdose gemäß den Merkmale des Anspruchs 1, und die dadurch geprägt ist,
dass die Steckdose mit einem um ihre geometrische Achse drehbaren Steckdoseneinsatz ausgebildet ist, wobei diese Drehbewegung mit Hilfe eines eingesteckten Steckers bewerkstelligt wird;
im Inneren des Gehäuses am Steckdoseneinsatz ist ein mitverschwenkbarer Stab befestigt, dessen freies Ende mit dem einen Element eines Gelenks ausgebildet ist, das um zwei Achsen beweglich ist,
wobei das zweite Element dieses Gelenkes mit einem Schalthaken verbunden ist, der seinerseits an seinem freien Ende eine Öse aufweist, die den Schalthebel des Schalters bzw. Sicherungsschalters umgibt.

Eine solche Vorrichtung wird vorzugsweise für die Energieversorgung von Thermocontainern eingesetzt und dabei kann das Gelenk vorzugsweise als Kugelkopfgelenk ausgestaltet sein.

Das Prinzip der vorliegenden Erfindung ist im Wesentlichen darin zu erblicken, dass der Schaltvorgang des Schalters mit Hilfe des Steckers bewerkstelligt wird. Dies bedeutet dann, dass nur über einen Stecker der zugehörige Schalter betätigt werden kann, und zwar entweder eingeschaltet werden kann beim Einstecken, oder dass zuerst die Stromzufuhr ausgeschaltet worden ist, wenn beabsichtigt ist, den Stecker zu ziehen.

Bei allen bislang zum Stand der Technik gehörenden Vorrichtungen muss zusätzlich zum Einstecken des Steckers ein Vorgang durchgeführt werden, der den Schalter einschaltet. Dieser Einschaltvorgang ist dann über den eingesteckten Stecker so gesichert, dass eben nur eingeschaltet werden kann, wenn zuvor der Stecker in die richtige eingesteckte Position gebracht worden ist. Entsprechendes gilt für die bekannten Vorrichtungen, nämlich dass der Stecker erst dann gezogen werden kann, wenn der Schalter ausgeschaltet worden ist, und auch dies geschieht über einen zusätzlichen von Hand vorzunehmenden Vorgang.

Bei der vorliegenden Erfindung ist diese Absicherung dadurch realisiert worden, dass allein durch die Handhabung des Steckers der Schalter in den entsprechenden Zustand gebracht wird. Wenn beispielsweise beim Einschalten der Stecker nicht gedreht wird, wird der Schalter nicht betätigt und umgekehrt, wenn beabsichtigt ist, den Stecker zu ziehen, so muss dieser zuvor gedreht werden, so dass dadurch der Schalter betätigt wird, da erst im ausgeschalteten Zustand des Schalters der Stecker auch gezogen werden kann.

Für die Erfindung wesentlich ist nicht allein, dass hierzu weniger Teile verwendet werden als bislang, sondern auch die sich in der Erfindung verwirklichende Philosophie, nämlich den Einsteckvorgang und das Herausziehen des Steckers zur Schaltbetätigung des Schalters heranzuziehen.

Obwohl die vorliegende Vorrichtung im Zusammenhang mit einem Kugelkopfgelenk beansprucht worden ist, so liegt es im Rahmen der vorliegenden Erfindung, an der entsprechenden Stelle ein anderes Gelenk einzusetzen, dessen miteinander verbundene Teile über mehrere Richtungen oder Achsen gelenkig verbunden sind.

Bei einer bevorzugten Ausführungsform der Vorrichtung gemäß der Erfindung ist der Drehvorgang des Steckers auf einen Winkel von bis zu 90° festgelegt worden, eine Winkelgröße, die ausreicht, um über die zugehörigen Funktionsteile den Schaltteil eines Schalters zu betätigen.

Nach einer weiteren bevorzugten Ausführungsform ist der Schalthaken aus einem Drahtstück gebogen worden und läuft in einer geschlossenen Drahtöse aus, so dass mit Hilfe eines einfachen Runddrahtstückes der entsprechende Funktionsteil in die vorgesehene Form gebogen werden kann.

Beim Transport von Thermocontainern muss sichergestellt sein, dass diese ständig mit Energie versorgt werden. Die Energieversorgung erfolgt in der Regel über ein Stromkabel, welches mit einem sog. CEE-Stecker versehen ist. Dieser Stecker wird zur Herstellung der Stromversorgung in eine CEE-Steckdose eingeführt. Diese CEE-Steckdosen unterliegen auf Schiffen besonderen Anforderungen, u.a. hinsichtlich der Schutzart, der mechanischen Belastbarkeit, der Vibrationsbeanspruchung. Für Containersteckdosen auf Schiffen ist folgendes vorgeschrieben:
1. Die Containersteckdosen müssen abschaltbar sein.
2. Die Containersteckdosen müssen überlastsicher sein, d.h. bei Überlastung muss eine "Sicherung" ausgelöst werden.
3. Der Stecker darf nur bei Spannungsfreiheit eingesteckt werden können.
4. Der Stecker darf nur bei Spannungsfreiheit gezogen werden können.
5. Ohne eingestecktem Stecker darf nicht eingeschaltet werden können.

In der Praxis sehen Containersteckdosen wie folgt aus:

In einem seewasserbeständigen, robusten Container (in der Regel aus Edelstahl) sind mehrere Leistungsschalter oder Sicherungsautomaten eingebaut, die dazu dienen, die o.a. Punkte 1. und 2. zu erfüllen. An einer Seite der Gehäuse befinden sich die CEE-Steckdosen. Durch zusätzliche Mechanismen wird sichergestellt, dass die Punkte 3. bis 5. erfüllt werden.

Die Erfindung wird nachstehend anhand der Zeichnung beispielsweise erläutert.
- Fig. 1: zeigt eine schaubildliche Ansicht des Innenraums des Gehäuses der Vorrichtung gemäß der Erfindung mit einem noch nicht eingesteckten Stecker.
- Fig. 2: zeigt eine der Fig. 1 entsprechende Ansicht von außen her.
- Fig. 3: zeigt eine schaubildliche Ansicht des Innenraums des Gehäuses der Vorrichtung gemäß der Erfindung mit einem eingesteckten Stecker.
- Fig. 4: zeigt eine der Fig. 1 entsprechende Ansicht von außen her.

In den Figuren ist ein Gehäuse 1 schematisch dargestellt worden, so dass die grundsätzlich vorhandene Kastenform zu erkennen ist, nicht jedoch Einzelteile der Wandung und dgl. In der Praxis werden mehrere Schalter in einem solchen Gehäuse 1 vorhanden sein und entsprechend auch mehrere Steckdosen, hierauf kommt es im Zusammenhang mit der Erläuterung der Erfindung nicht an. Entsprechend ist lediglich die Kastenform des Gehäuses 1 in den Figuren zu erkennen.

Im Folgenden wird beschrieben, wie ein in dem Gehäuse 1 eingebauter Leistungsschalter 2 oder Sicherungsautomat durch eine Drehbewegung des verwendeten Steckers 3 ein- und auch wieder ausgeschaltet werden kann.

In dem Gehäuse 1 ist ein Leistungsschalter 2 fest eingebaut. Die Position des Leistungsschalters 2 ist so gewählt, dass der nachfolgend beschriebene Schaltvorgang gewährleistet ist. Dabei ist unerheblich, ob der Leistungsschalter 2 mit seiner Schaltachse parallel oder senkrecht zur Vorderwand des Gehäuses 1 steht, er muss sich lediglich einseitig verschoben zur geometrischen Achse einer Steckdose 41 befinden.

An der Gehäusewand befindet sich fest installiert ein Steckdosenflansch 4. Im Steckdosenflansch 4 befindet sich drehbar gelagert ein Steckdoseneinsatz 5. Der Steckdoseneinsatz 5 hat einen in das Gehäuse 1 hineinragenden Teil 51. Dieser in das Gehäuse 1 hineinragende Teil 51 trägt einen radial nach außen überstehenden Schaltstift 6 in Form eines weit verschwenkaren Stabes 80. Der Schaltstift 6 ist über ein in mehrere Achsen bewegliches Gelenk 7 mit einem Schalthaken 8 verbunden. Der freie Teil des Schalthakens 8 ist ösenförmig ausgebildet und umschließt mit dieser Öse den Schalthebel 21 des Leistungsschalters 2. Im ausgeschalteten Zustand des Leistungsschalters 2 befindet sich der Schalthebel 21 in einer zur vorderen Wand des Gehäuses 1 hin gerichteten Position. Die Position des Gelenkes 7 befindet sich auf der dem Leistungsschalter 2 abgewandten Seite, so dass gewährleistet ist, dass der Steckdoseneinsatz 5 sich in einer Position befindet, in der ein Stecker 3 in die Steckdose eingeführt werden kann.

Nach dem Einführen des Steckers 3 in die Steckdose wird der Stecker 3 um seine Achse in Richtung des Leistungsschalters 8 gedreht. Der Stecker 3 "nimmt" dabei den drehbar gelagerten Steckdoseneinsatz 5 mit. Dadurch verändern der Schaltstift 6 bzw. der Stab 80 und der Schalthebel 21 des Leistungsschalters 2 ihre Positionen. Da der Schalthaken 8 starr ist, erfolgt eine "Ausweichbewegung" des Schalthebels 21 von der vorderen Wand des Gehäuses 1 weg, und zwar so weit, bis der Leistungsschalter 2 eingeschaltet ist.

Beim Stecken des Steckers 3 wird eine am Stecker 3 befindliche Positionsnase 31 in eine passende Nut des Steckdosenflansches 4 eingeführt. Nach dem Drehen des Steckers 3 und dem damit verbundenen Einschalten des Leistungsschalters 2 befindet sich die Positionsnase 31 des Steckers 3 in einem in Steckrichtung nach außen geschlossenen Hohlraum 41 des Steckdosenflansches 4. So ist gewährleistet, dass der Stecker 3 in eingeschaltetem Zustand des Leistungsschalters 2 nicht herausgezogen werden kann.

Das Ausschalten des Leistungsschalters 2 erfolgt in umgekehrter Reihenfolge.

## Patentansprüche

1. Vorrichtung zur Betätigung eines in einem Gehäuse (1) angeordneten Leistungsschalters (2) für eine von außen zugängliche mehrpolige Steckdose (41), mit einem Steckdoseneinsatz (5) und Verbindungsteilen zwischen dem Steckdoseneinsatz und dem Schalthebel (21) des Leistungsschalters, **dadurch gekennzeichnet,**
**dass** der Steckdoseneinsatz (5) die geometrische Achse der Steckdose (41) mit Hilfe eines eingesteckten Steckers (3) um bis zu 90° drehbar ist;
und die Verbindungsteile als ein im Inneren des Gehäuses (1) am Steckdoseneinsatz (5) befestigter mitverschwenkbarer Stab (80) ausgebildet ist, der an seinem freien Ende einen Kugelkopf eines Kugelkopfgelenks (7) aufweist und als
ein den Kugelkopf umgebender Schalenteil des Kugelkopfgelenkes mit einem Schalthaken (8) aus einem gebogenen Drahtstück ausgebildet ist, der seinerseits an seinem freien Ende eine Öse (31) aufweist, die den Schalthebel (21) umgibt.

## Claims

1. Device for actuating a power circuit breaker (2) arranged in a housing (1) for a multipolar socket (41) accessible from the outside, comprising a socket insert (5) and connecting parts between the socket insert and the switch lever (21) of the power circuit breaker, **characterised in that**
the socket insert (5) is turnable by up to 90° around the geometrical axis of the socket (41) by means of a plug (3) plugged in;
and the connecting parts are formed as a rod (80) fixed inside of the housing (1) at the socket insert (5) and turnable therewith, which comprises a ball head of a ball-and-socket joint (7) at its free end and
is formed as a shell part surrounding the ball head of the ball-and-socket joint with a switch hook (8) made of a bent piece of wire, which in turn comprises an eye (31) at its free end surrounding the switch lever (21).

## Revendications

1. Dispositif d'actionnement d'un disjoncteur (2) placé dans un boîtier (1) destiné à une prise de courant (41) multi-contact accessible de l'extérieur, qui comporte un insert (5) de prise de courant et des éléments de liaison entre ledit insert de prise de courant et le levier de commande (21) du disjoncteur (2), **caractérisé en ce que**
- l'insert (5) de prise de courant peut pivoter jusqu'à 90° autour de l'axe géométrique de la prise de courant (41) à l'aide d'une fiche (3) enfichée,
- les éléments de liaisons sont constitués, d'une part, d'une tige (80) fixée à l'intérieur du boîtier (1) sur l'insert (5) en pouvant pivoter ensemble avec ledit insert, l'extrémité libre de ladite tige comportant la tête sphérique d'une articulation sphérique (7), et,
- d'autre part, d'une partie de l'articulation sphérique, en forme de coque, entourant la tête sphérique, avec un crochet de commande (8) formé à partir d'un segment de fil recourbé, dont l'extrémité libre présente un oeillet (31) entourant le levier de commande (21).
